# DEMANDE DE BREVET EUROPEEN

(11) **EP 0 631 101 A1**
(43) Date de publication de la demande: **28.12.1994**
(21) Numéro de dépôt: 94870102.4
(22) Date de dépôt: 22.06.1994
(51) Int. Cl.: F28F 9/26

(54) **Dispositif d'assemblage pour échangeur de chaleur et échangeur de chaleur muni d'un tel dispositif**

(30) Priorité: 22.06.1993 BE 9300639
(71) Demandeur: GENEBREV S.A., CH-1700 Fribourg (CH)
(72) Inventeur:
(74) Mandataire: Duyck, Frans N.E.

(57) **Abrégé**

L'invention concerne des dispositifs d'assemblage et les échangeurs de chaleur munis de tels échangeurs de chaleur; ces échangeurs comprennent des rampes de distribution de fluides parallèles entre elles entre lesquelles s'étendent des éléments dissipateurs de chaleur (5). Chaque rampe de distribution est constituée de segments (1, 19) de rampe juxtaposés et assemblés. Chaque segment (1, 19) de rampe comporte à ses extrémités axiales un élément d'assemblage mâle (3) ou femelle (4) comportant respectivement un embout (6) tronconique ou une cavité (10) tronconique de dimensions correspondantes et des moyens de verrouillage mutuels des segments (1).

## Description

L'invention concerne les dispositifs d'assemblage pour échangeur de chaleur et les échangeurs de chaleur munis de tels dispositifs.

L'invention se rapporte à des échangeurs de chaleur tels que des radiateurs ou convecteurs constitués d'éléments dissipateurs assemblés entre des rampes parallèles entre elles divisées en segments.

L'assemblage de tels segments de rampes entre eux rencontre deux problèmes connus. Il s'agit d'abord d'assurer une bonne étanchéité entre ces segments, ensuite de reprendre les sollicitations en cisaillement parfois très importantes provoquées par la dilatation différentielle entre des éléments juxtaposés. Ce phénomène est particulièrement accentué lorsque l'on réalise des échangeurs dont les éléments dissipateurs ont des dimensions supérieures à un mètre et/ou sont fabriqués dans des matériaux à haut coefficient de dilatation.

Un mode d'assemblage connu pour ces échangeurs de chaleur fait appel à des raccords à double pas fileté ou nipples.

Généralement, des joints d'étanchéité plats et rigides sont insérés lors du montage, entre les différents segments. On utilise des matières telles que le papier, dans le cas de radiateurs en fonte, la klingerit, ou encore l'amiante comprimée dans le cas de radiateurs en acier ou en aluminium.

On peut également faire appel à des joints élastiques décrits dans le brevet FR-2.149.999.

Ce type d'assemblage n'est pas exempt de problèmes.

L'analyse de défauts dans des échangeurs de chaleur dotés de ces moyens d'assemblage connus a montré que, dans des échangeurs en service depuis un certain temps, l'alternance répétée des dilatations et des contractions peut amener un déplacement angulaire avec effet de rochet des nipples joignant deux segments, d'où il résulte un desserrage progressif et une perte d'étanchéité de l'assemblage; d'autre part, les joints subissent une dégradation lente due aux mouvements imperceptibles des éléments les uns par rapport aux autres.

On a donc cherché à développer un type d'assemblage nouveau ne faisant plus appel à des pièces filetées intermédiaires.

Le brevet français FR-1.442.606 décrit des échangeurs de chaleur constitués d'éléments moulés, notamment en matière plastique, dans lesquels les deux rampes sont constituées de segments assemblables par soudure ou collage. Les extrémités de ces segments ont une forme quelconque, notamment cylindrique, ou conique.

Un tel mode d'assemblage empêche théoriquement tout mouvement relatif entre les segments mais il supprime également la possibilité de démonter les éléments une fois assemblés ou d'en modifier la disposition. Par ailleurs, la qualité de l'assemblage est liée à celle de la soudure ou du collage.

La demande de brevet GB-A-2 082 749 décrit des dispositifs de connexion doté d'éléments mâles coniques pour relier des radiateurs en tôle emboutie à des circuits de passage de fluide caloporteurs. Ces connecteurs ne sont toutefois pas conçus à priori pour reprendre les sollicitations mécaniques importantes susceptibles de se produire entre des segments de rampes de distribution et ne sont pas démontables.

L'invention a pour but d'obtenir un dispositif d'assemblage réversible, simple et rapide entre des éléments d'échangeurs de chaleur; le but de l'invention est également que cet assemblage soit à même de reprendre, de façon fiable, les sollicitations dues à la dilatation différentielle des éléments dissipateurs assemblés et cela même dans le cas d'éléments dissipateurs de grandes dimensions ou réalisée en métal à coefficient de dilatation élevé.

Un autre but de l'invention est que cet assemblage puisse se faire sans outillage particulier et sans faire appel à une qualification particulière de la main d'oeuvre utilisée.

L'invention a pour objet un dispositif d'assemblage pour éléments d'échangeurs de chaleur comportant au moins deux rampes de distribution, traversées par un conduit axial apte à véhiculer un fluide caloporteur et disposées suivant des axes parallèles entre eux, des éléments tubulaires dissipateurs de chaleur s'étendant entre lesdites rampes de distribution, chaque rampe étant constituée de segments de rampe juxtaposés et assemblés par leurs extrémités axiales, caractérisé en ce que chaque segment de rampe comporte à chacune de ses extrémités axiales un élément d'assemblage mâle ou femelle coopérant de façon étanche, par emboîtement, avec un élément d'assemblage correspondant, femelle ou mâle d'une extrémité axiale d'un segment de rampe juxtaposé, chaque élément d'assemblage mâle présentant un embout à surface extérieure tronconique s'effilant vers son extrémité libre, chaque élément d'assemblage femelle comportant une cavité présentant une surface tronconique s'évasant vers son extrémité libre, le dispositif d'assemblage comportant là outre des moyens de verrouillage aptes à solidariser de façon réversible deux segments de rampe juxtaposés.

Ces parois latérales tronconiques respectives de l'embout et de la cavité forment avec l'axe du segment un angle compris de préférence entre 5 et 10°.

Suivant un mode de réalisation préféré, les moyens de verrouillage entre deux segments adjacents consistent en au moins une clavette transversale apte à immobiliser l'un par rapport à l'autre les éléments d'assemblage mâle et femelle de deux segments juxtaposés emboîtés l'un dans l'autre et en au moins une lumière de section adaptée à ladite clavette, cette lumière traversant les parois latérales respectives de la cavité de l'élément femelle et de l'embout de l'élément mâle, sans contact avec le conduit axial. Ces clavettes constituent un moyen d'assemblage très sûr et discret, qui ne peut pas être manipulé de façon inconsidérée par l'usager.

Avantageusement, on dispose deux clavettes, de part et d'autre du conduit, suivant des axes parallèles à celui des conduits dissipateurs.

Ces clavettes présentent de préférence une section trapézoïdale à coins arrondis.

Suivant une forme de réalisation avantageuse du dispositif suivant l'invention, les moyens de verrouillage entre deux segments de rampes contigus sont constitués par des pinces métalliques résilientes tendant à maintenir rapprochés deux segments contigus. En particulier, dans le cas d'un échangeur double, chaque segment de rampe comporte alors deux segments parallèles reliés par des entretoises, deux segments contigus d'un tel échangeur peuvent être verrouillés l'un par rapport à l'autre par leurs entretoises.

La base de la partie tronconique de l'embout d'un élément d'assemblage mâle et de même, l'embouchure de la cavité d'un élément d'assemblage femelle sont, de préférence, entourés par une surface d'appui annulaire.

Suivant un mode de réalisation avantageux, un embout et la cavité correspondante coopèrent de façon étanche par contact de leurs parois latérales tronconique respectives.

Des moyens d'étanchéité peuvent être disposés entre la paroi latérale de la partie tronconique d'un embout de l'élément mâle et la paroi latérale tronconique d'une cavité de l'élément femelle.

Ces moyens d'étanchéité incluent, par exemple, un anneau toroïdal en matériau souple inséré dans une rainure transversale ménagée dans la paroi latérale de la partie tronconique de l'embout d'un élément mâle ou dans la paroi latérale tronconique de la cavité d'un élément femelle.

Suivant une forme d'exécution particulière de l'invention, un tronçon intermédiaire cylindrique s'étend entre l'extrémité du segment de rampe et la base de la partie tronconique de l'embout d'un élément d'assemblage mâle, la profondeur de la cavité de l'élément d'assemblage femelle correspondant telle que les surfaces annulaires d'appui respectives des deux segments sont pratiquement jointives lorsque l'assemblage hermétique est réalisé entre ces deux segments correspondants.

La cavité d'un élément d'assemblage femelle peut elle aussi comporter un tronçon intermédiaire de forme sensiblement cylindrique s'étendant entre l'embouchure de la cavité et la paroi latérale tronconique de cette cavité.

L'invention a également pour objet un échangeur de chaleur comportant au moins deux rampes de distribution traversées par un conduit axial apte à véhiculer un fluide caloporteur et disposés suivant des axes parallèles entre eux, des éléments tubulaires dissipateurs de chaleur s'étendant entre lesdites rampes de distribution, chaque rampe étant constituée de segments de rampe, juxtaposés et assemblés par leur extrémités axiales, caractérisé en ce que lesdits segments de rampe juxtaposés sont assemblés entre eux au moyen de dispositifs d'assemblage comme décrit ci-dessus.

Les éléments tubulaires dissipateurs de chaleur ont de préférence une longueur supérieure à 1 mètre.

D'autres particularités ou avantages de l'invention ressortiront de la description ci-après d'une forme de réalisation particulière, référence étant faite aux figures annexées, dans lesquelles
La Fig. 1 est une vue en coupe axiale avec arrachement d'un segment de rampe d'échangeur de chaleur suivant l'invention;
La Fig. 2 est une vue en plan d'un même segment de rampe;
La Fig. 3 est une coupe suivant l'axe III-III de la Fig. 2 et
La Fig. 4 est une vue en coupe, avec arrachement, suivant l'axe IV-IV de la Fig. 2;
La Fig. 5 est une vue en plan de la jonction de deux segments d'un échangeur à rampes couplées;
La Fig. 6 est une vue en coupe suivant le plan VI-VI d'un détail de la Fig. 5.

Le segment de rampe 1 montré en coupe à la Fig. 1 est percé par un conduit axial 2. Ce segment de rampe comporte à une de ses extrémités, un élément d'assemblage mâle 3 et, à son autre extrémité, un élément d'assemblage femelle 4.

Ces éléments d'assemblage 3,4 sont conçus de façon à pouvoir assembler bout à bout de façon étanche des segments 1 de façon à former une rampe complète. Des conduits dissipateurs de chaleur 5 viennent se raccorder perpendiculairement aux segments 1 d'une rampe de distribution.

L'élément d'assemblage mâle 3 qui prolonge une des extrémités du segment 1 comporte un embout tronconique 6 au travers duquel le conduit 2 se prolonge et qui va en s'effilant depuis une base 7, attenante au segment, vers son sommet 8. Dans la paroi latérale de l'embout 6 est ménagée une rainure périphérique 9 destinée à recevoir un joint élastique de type O-ring (non représenté).

L'élément d'assemblage femelle 4 disposé à l'autre extrémité du segment de rampe 1 comporte une cavité 10 qui s'évase vers l'extérieur, depuis son fond 11 vers son embouchure 12.

La forme et les dimensions de la paroi latérale de la cavité 10, sensiblement tronconique, permettent à l'élément d'assemblage femelle 4 de coopérer avec l'élément d'assemblage mâle 3 d'un autre segment 1 de façon à former une liaison étanche. Un joint d'étanchéité souple (non représenté) inséré dans la rainure 9 de l'embout 6 permet de parfaire l'étanchéité de la liaison entre les deux surfaces coniques respectives de la cavité 10 et de l'embout 6 lorsque les deux segments 1 qui les portent sont serrés axialement l'un contre l'autre.

On conçoit que la rainure périphérique 9 peut, suivant un autre mode de réalisation, être ménagée dans la paroi latérale de la cavité 10 de l'élément d'assemblage femelle 4.

On pourrait également utiliser un joint d'étanchéité ayant la forme d'un film souple inséré entre les deux parois tronconiques respectives de l'embout 6 et de la cavité 10.

Outre le fait que l'étanchéité est obtenue entre deux segments par la simple insertion l'un dans l'autre de leurs éléments d'assemblage respectifs, un avantage essentiel de l'invention par rapport aux dispositifs classiques est la disparition de toute pièce intermédiaire (nipple) entre deux segments.

La disparition des nipples a pour conséquence que les effets de cisaillement transversaux susceptibles de se produire du fait de différences dans la dilatation des conduits dissipateurs de chaleur 5 sont répartis comme un effort linéaire sur l'ensemble de l'assemblage 3,4 et transmis directement à la section des segments de rampe sans que l'étanchéité soit soumise à un quelconque déplacement ou à des sollicitations excessives.

Le pourtour 13 de l'embouchure 12 vient s'appliquer contre un épaulement annulaire 14 ménagé autour de la base 7 de l'embout 6 du côté de l'élément d'assemblage mâle 3, réduisant tout effet de torsion entre deux segments 1. Les efforts dus à la dilatation différentielle des conduits 5 sont répartis rigidement sur l'ensemble des tronçons de la rampe, sans possibilité d'apparition de points faibles localisés, avec un minimum de risque de bris au niveau des raccords.

Le maintien de deux segments 1 l'un par rapport à l'autre est assuré par verrouillage, comme illustré aux Figs. 2 à 6. Les moyens de verrouillage ici illustrés sont constitués Figs. 2 à 4 par des goupilles ou clavettes 15 transversales et des lumières 16 correspondantes ménagées au travers des éléments d'assemblages mâle 3 et femelle 4, de part et d'autre du conduit axial 2.

La lumière 16 empiète à la fois sur la paroi latérale de la cavité 10 et sur la paroi latérale de l'embout 6, dans laquelle elle forme des saignées 17 et 17a.

Pour des raisons évidentes d'étanchéité, la lumière 16 est ménagée en aval par rapport aux moyens d'étanchéité et elle ne communique pas avec le conduit 2. On remarquera que les lumières 16 sont disposées avantageusement suivant un axe parallèle à celui des conduits dissipateurs 5 de façon à ce que les clavettes 15 ne reprennent virtuellement aucune sollicitation due à la dilatation différentielle de ces conduits dissipateurs 5.

Le système de verrouillage par clavette 15 permet un positionnement rigoureux des segments de rampe et, avantage appréciable par rapport à un dispositif d'assemblage classique, il peut se démonter rapidement de l'extérieur. En outre, une fois les clavettes 15 en place, leurs extrémités peuvent être usinées de façon telle que leur présence passe totalement inaperçue.

Un autre avantage qui apparaît clairement à l'étude des figures est que le conduit 2 n'est encombré à aucun endroit de son parcours par des pièces telles que des nipples qui restreindraient sa section utile; on obtient donc un flux plus régulier sur toute la longueur de la rampe de distribution.

Outre leur discrétion, ces clavettes offrent l'avantage de ne pas pouvoir être démontées comme des pièces filetées de façon inconsidérée par l'usager; de toute façon, une telle intervention ne pourrait passer inaperçue.

Comme on le voit aux Figs. 2 et 4, le segment de rampe 1 peut être muni d'ailettes de dissipation thermique 18 qui participent à la fois au bon fonctionnement et à l'aspect esthétique de l'échangeur thermique dans son ensemble.

Suivant un mode de réalisation qui n'est pas montré sur les figures, on peut parfaitement, sans s'écarter de l'esprit de l'invention, intercaler entre la partie tronconique caractéristique de l'embout 6 et l'épaulement 14 un tronçon cylindrique d'une certaine longueur (et allonger d'une façon concomitante, la profondeur de la cavité 10) pour répartir les efforts de cisaillement.

L'angle formé entre la paroi tronconique de l'embout 6 et l'axe du conduit 2 est, de façon optimale, compris entre 5 et 10°.

Cette faible conicité permet un positionnement précis des segments de rampes les uns par rapport aux autres; en outre, elle engendre une friction suffisante entre les éléments mâles et femelles engagés l'un dans l'autre pour que, même lorsqu'il se produit une très forte sollicitation due à la différence de dilatation entre les éléments dissipateurs de deux segments de rampes contigus, l'effort axial auquel sont soumis les moyens de verrouillage reste relativement négligeable.

L'angle de la cavité 10 de l'élément d'assemblage femelle 4 est du même ordre ou légèrement supérieur, de façon à favoriser le coincement en bout de course de l'embout 6 dans la cavité 10 et améliorer l'étanchéité. La précision dimensionnelle de l'assemblage exige que, lorsque les deux éléments d'assemblage mâle 3 et femelle 4 sont en position idéale pour assurer une liaison étanche entre deux segments, le pourtour 13 de l'embouchure 12 et l'épaulement 14 soient quasiment jointifs de façon à reprendre sans effet de torsion les tensions résultant de la dilatation différentielle des conduits dissipateurs de chaleur 5.

Le dispositif d'assemblage suivant l'invention est avantageusement complété par des "pièces d'extrémité" permettant de terminer une rampe composée de segments 1 assemblés, en fixant à une de ses extrémités, une pièce de fermeture et, à l'autre extrémité, une pièce de raccordement à une installation de distribution de fluide caloporteur.

Ces pièces d'extrémités comportent un élément d'assemblage mâle ou femelle, des moyens de verrouillage permettant de les solidariser axialement avec le segment de rampe adjacent et suivant le cas soit un bouchon soit des moyens de raccordement à une installation de fluide classique (filetage, raccord Union, etc...).

Le dispositif d'assemblage tel que décrit ici se révèlera particulièrement avantageux dans le cas où les segments de rampe 1 sont réalisées par injection notamment d'alliages légers, ce qui permet de concilier un prix de revient avantageux et une grande précision dimensionnelle.

Ce même dispositif d'assemblage peut être utilisé cependant sans problème pour des éléments d'échangeurs de chaleur réalisés par usinage.

On conçoit que des segments de rampe 1 tels que représentés aux Figs. 1 et 2 pourraient parfaitement être munis de deux éléments d'assemblages mâles ou de deux éléments femelles 4; il s'agit là de modes de réalisations particuliers qui ne sortent pas du cadre de l'invention.

La Fig. 5 montre un autre mode de réalisation d'un échangeur de chaleur doté du dispositif d'assemblage suivant l'invention; cet échangeur comporte des rampes doubles dont les conduits 2 sont parallèles. Le segment double 19 est composé de deux parties 19a, 19b reliées par des entretoises 20.

La figure montre deux de ces segments doubles 19 accouplés.

Le verrouillage de ces segments doubles 19 l'un par rapport à l'autre est assuré par une pince 21 en matière résiliente qui est ici placée à cheval sur les deux entretoises 20 correspondantes des segments doubles 19.

Les deux branches 22 de ces pinces sont munies d'ergots 23 qui préviennent leur démontage par une personne non avertie.

Lors du fonctionnement de l'installation, les pinces 21 ne reprennent pratiquement aucun effort mais permettent un montage et un désassemblage très aisé des éléments d'échangeurs.

## Revendications

**1.-** Dispositif d'assemblage pour éléments d'échangeurs de chaleur comportant au moins deux rampes de distribution, traversées par un conduit axial (2) apte à véhiculer un fluide caloporteur et disposées suivant des axes parallèles entre eux, des éléments tubulaires (5) dissipateurs de chaleur s'étendant entre lesdites rampes de distribution, chaque rampe étant constituée de segments de rampe (1, 19) juxtaposés et assemblés par leurs extrémités axiales, caractérisé en ce que chaque segment de rampe (1, 19) comporte à chacune de ses extrémités axiales un élément d'assemblage mâle (3) ou femelle (4) coopérant de façon étanche, par emboîtement, avec un élément d'assemblage correspondant, femelle (4) ou mâle (3) d'une extrémité axiale d'un segment de rampe (1, 19) juxtaposé, chaque élément d'assemblage mâle (3) présentant un embout (6) à surface extérieure tronconique s'effilant vers son extrémité libre, chaque élément d'assemblage femelle (4) comportant une cavité (10) présentant une surface tronconique s'évasant vers son extrémité libre, le dispositif d'assemblage comportant là outre des moyens de verrouillage aptes à solidariser de façon réversible deux segments de rampe juxtaposés.

**2.-** Dispositif d'assemblage suivant la revendication 1, caractérisé en ce que les moyens de verrouillage entre deux segments (1) adjacents consistent en au moins une clavette (15) transversale apte à immobiliser l'un par rapport à l'autre des éléments d'assemblage mâle (3) et femelle (4) de deux segments contigus emboîtés l'un dans l'autre et en au moins une lumière (16) de section adaptée à ladite clavette (15), cette lumière traversant les parois latérales respectives de la cavité (10) de l'élément d'assemblage femelle (4) et de l'embout (6) de l'élément d'assemblage mâle (3).

**3.-** Dispositif d'assemblage suivant la revendication 2, caractérisé en ce que les moyens de verrouillage comportent deux clavettes (15) disposées de part et d'autre du conduit (2), suivant des axes parallèles à celui des conduits dissipateurs (5).

**4.-** Dispositif d'assemblage suivant l'une quelconque des revendications 2 et 3, caractérisé en ce que les clavettes (15) présentent une section trapézoïdale à coins arrondis.

**5.-** Dispositif d'assemblage suivant la revendication 1, caractérisé en ce que les moyens de verrouillage entre deux segments (1, 19) de rampes contigus sont constitués par des pinces métalliques résilientes (21) tendant à maintenir rapprochés deux segments contigus (1, 19).

**6.-** Dispositif d'assemblage suivant la revendication 5, caractérisé en ce que chaque segment de rampe (19) alimente deux conduits (2) disposés parallèlement et comportant deux segments parallèles (19a, 19b) reliés par des entretoises (20), deux segments contigus étant verrouillés l'un par rapport à l'autre par leurs entretoises (20).

**7.-** Dispositif d'assemblage suivant l'une quelconque des revendications précédentes, caractérisé en ce que les parois latérales tronconiques respectives d'un embout (6) et d'une cavité (10) forment avec l'axe du segment (1) un angle compris entre 5 et 10°.

**8.-** Dispositif d'assemblage suivant l'une quelconque des revendications précédentes, caractérisé en ce que la base (7) de la partie tronconique de l'embout (6) d'un élément d'assemblage mâle (3) et l'embouchure (12) de la cavité (10) de l'élément d'assemblage femelle (4) sont entourées par une surface d'appui annulaire (13, 14).

**9.-** Dispositif d'assemblage suivant l'une quelconque des revendications précédentes, caractérisé en ce qu'un embout (6) et une cavité (10) coopèrent de façon étanche par contact de leurs parois latérales tronconique respectives.

**10.-** Dispositif d'assemblage suivant l'une quelconque des revendications 1 à 8, caractérisé en ce que des moyens d'étanchéité sont disposés entre la paroi latérale de la partie tronconique de l'embout (6) d'un élément mâle (3) et la paroi latérale tronconique de la cavité (10) d'un élément femelle (4).

**11.-** Dispositif d'assemblage suivant la revendication 10, caractérisé en ce que les moyens d'étanchéité incluent un anneau toroïdal en matériau souple inséré dans une rainure transversale (9) ménagée dans la paroi latérale de la partie tronconique de l'embout (6) d'un élément mâle (3).

**12.-** Dispositif d'assemblage suivant la revendication 10, caractérisé en ce que les moyens d'étanchéité incluent un anneau toroïdal en matériau souple inséré dans une rainure transversale ménagée dans la paroi latérale tronconique de la cavité (10) de l'élément femelle (4).

**13.-** Dispositif d'assemblage suivant l'une quelconque des revendications 8 à 12, caractérisé en ce qu'un tronçon intermédiaire cylindrique s'étend entre l'extrémité d'un segment de rampe (1, 19) et la base (7) de la partie tronconique d'un embout (6) de l'élément d'assemblage mâle (3), la profondeur de la cavité (10) d'un élément d'assemblage femelle (4) étant telle que les surfaces annulaires respectives (13, 14) des deux segments correspondants sont pratiquement jointives lorsque l'assemblage hermétique est réalisé entre ces deux segments (1, 19) correspondants.

**14.-** Dispositif d'assemblage suivant l'une quelconque des revendications 8 à 12, caractérisé en ce que la cavité (10) d'un élément d'assemblage femelle (4) comporte un tronçon intermédiaire de forme sensiblement cylindrique s'étendant entre l'embouchure (12) de la cavité (10) et la paroi latérale tronconique de la cavité (10).

**15.-** Echangeur de chaleur comportant au moins deux rampes de distribution traversées par un conduit axial (2) apte à véhiculer un fluide caloporteur et disposées suivant des axes parallèles entre eux, des éléments tubulaires (5) dissipateurs de chaleur s'étendant entre lesdites rampes de distribution, chaque rampe étant constituée de segments de rampe (1) juxtaposés et assemblés par leurs extrémités axiales, caractérisé en ce que lesdits segments de rampe (1) juxtaposés sont assemblés entre eux au moyens de dispositifs d'assemblage suivant l'une quelconque des revendications 1 à 14.

**16.-** Echangeur de chaleur suivant la revendication 15, caractérisé en ce que les éléments tubulaires (5) dissipateurs de chaleur ont une longueur supérieure à 1 mètre.
